# EUROPÄISCHE PATENTSCHRIFT

(11) **EP 0 017 005 B1**
(45) Veröffentlichungstag und Bekanntmachung des Hinweises auf die Patenterteilung: **16.02.1983**
(21) Anmeldenummer: 80101173.5
(22) Anmeldetag: 07.03.1980
(51) Int. Cl.: E04C 1/10, E04C 1/08, E02D 17/20, E02D 29/02

(54) **Hohlblock-Bauelement**
Hollow-block building element
Bloc de construction creux

(30) Priorität: 15.03.1979 DE 2910150
(43) Veröffentlichungstag der Anmeldung: 15.10.1980
(73) Patentinhaber: Dr. Barth GmbH, D-7500 Karlsruhe 41/Gr. (DE); F. von Langsdorff Bauverfahren GmbH, D-76437 Rastatt (DE)
(72) Erfinder: Heise, Hans-Joachim, D-7500 Karlsruhe 41 (DE); von Langsdorff, Fritz, D-7551 Förch (DE); Barth, Günter, Dr. Dipl.-Kfm., D-7500 Karlsruhe 41 Gr. (DE)
(74) Vertreter: Lichti, Hans

## Beschreibung

Die Erfindung betrifft ein Hohlblock-Bauelement, insbesondere zur Böschungsbefestigung, mit mindestens eine als Durchbruch ausgebildete Ausnehmung umgebenden Längs- und Querwänden mit über deren Höhe konstantem Horizontalquerschnitt, so daß die Längs- und Querwände unterschneidungsfrei und vollwandig zwischen zwei Horizontalebenen verlaufen.

Derartige Bauelemente bestehen üblicherweise aus Beton, Leichtbeton, Ton od. dgl. und werden zur bindemittelfreien Errichtung von Bauwerken eingesetzt. Die Bauelemente werden dabei so angeordnet, daß ein stabiler, formschlüssiger Verbund entsteht, wobei die Bezeichnung Längs-und Querwand der Nomenklatur dient.

In der FR-A-10 96 118 ist ein Hohlblock-Bauelement beschrieben, das einen Bauelementekörper aufweist, der im wesentlichen aus vier senkrechten, einen Hohlquader bildenden Wände besteht, wobei der Hohlquader noch durch Querwände in einzelne Ausnehmungen unterteilt ist. Die Wände sind eben. Das heißt nicht unbedingt, daß die Wände glatt sein müssen, sie können auch eine rauhe Oberflächenstruktur haben. Wesentlich ist aber, daß die Wände in senkrechter Richtung, also von einer ihrer freiliegenden Stirnseite zur gegenüberliegenden Stirnseite hin keine Unterschneidungen, Ansätze oder ähnliches auf den Wandflächen aufweisen. Auf der Oberseite des Bauelementekörpers schließen die Stirnseiten sämtlicher Wände des Bauelements in einer Ebene ab.

Durch dieses bekannte Bauelement nach der FR-A-10 96 118 können zwar dichte Mauerwände hergestellt werden ; auch können in einer linearen Richtung lockere Bauelement-Verbünde mit freigelassenen Bereichen zwischen nebeneinander angeordneten Bauelementen erzeugt werden, indem die Vorsprünge statt in die mittlere Ausnehmung jeweils in eine der beiden benachbarten äußeren Durchbrüche eingesetzt werden.

Weitere Verbindungsvariationen sind mit diesem Baustein der FR-A-10 96118 nicht erzeugbar, hier müssen dann weitere unterschiedliche Elemente verwendet werden. Diese Bauelementeausgestaltungen sind aber fertigungstechnisch äußerst nachteilig, weil bei diesen Ausgestaltungen Unterschneidungen ausgebildet werden müssen. Zur Ausbildung von Bauelementen mit solchen Unterschneidungen kann nicht mehr lediglich nur eine Form und eine simple Palette zum Aufsetzen des Elements verwendet werden, zumindest muß zusätzlich zu der eigentlichen Form zur Herstellung des Bauelements eine weitere untere Form vorhanden sein, die Erhebungen zur Ausformung der Unterschneidungen aufweist. Auch sonstige bekannte Bauelemente weisen immer Unterschneidungen bzw. über die Höhe nicht konstanten Horizontalquerschnitt auf und sind daher mit dem genannten Nachteil behaftet.

Zur Verzahnung von übereinander angeordneten Bauelementen wird in der Druckschrift vorgeschlagen die Kanten der Wände mit symmetrischen Verbindungsprofilen in Form von Nut und Feder zu versehen. Dies dürfte fertigungstechnisch nachteilig sein.

Ein weiterer Nachteil der Bauelemente nach der FR-A-10 96 118 liegt darin, daß diese Bauelemente nicht in zwei Richtungen, also in der Fläche hin versetzt angeordnet werden können. Hierdurch ist es mit dem Bauelement nach der FR-A-1096118 überhaupt nicht möglich bepflanzbare gitterartige Wände als Trenn-Stützwände oder Böschungsbefestigungen herzustellen. Insbesondere ist mit diesem bekannten Bauelement eine Anpassung von Böschungsbefestigungen an unterschiedliche Bodenformen nicht möglich.

Der Erfindung liegt daher die Aufgabe zugrunde ein Hohlblock-Bauelement der eingangs beschriebenen Gattung zu schaffen, das in einer einzigen Ausgestaltung in verschiedenster Weise einsetzbar ist, und das insbesondere zur Verwendung bei Böschungsbefestigungen eine weitgehend beliebige zueinander versetzte Anordnung von übereinandergesetzten Elementen ohne zusätzliche Verbindungsausnehmungen mit einem hohen Anteil an Hohl- und Zwischenräumen unter Gewährleistung eines dennoch stabilen, formschlüssigen Aufbaus gestattet.

Erfindungsgemäß wird die genannte Aufgabe dadurch gelöst, daß an der unteren Horizontalebene Anschlagzapfen vorstehen, die im wesentlichen innerhalb des zwischen den Längswänden befindlichen Horizontalschnittbereichs der Querwände angeordnet sind, wobei an mindestens einer Querwand mindestens zwei Zapfen angeordnet sind, deren Zentren grundsätzlich auf der vertikalen Symmetrieebene dieser Querwand liegen, wobei der lichte Abstand dieser Zapfen mindestens gleich der Längswandstärke ist.

Durch die erfindungsgemäße Merkmalskombination wird zunächst erreicht, daß die einzelnen Bauelemente nicht nur in einer Richtung angeordnet werden können, sondern vielmehr auch in einer zweiten Richtung versetzt angeordnet werden können. Auch können durch die erfindungsgemäßen Merkmale Bauelemente selbst verschieden zueinander gerichtet angeordnet werden. Die Bauelemente werden dabei so versetzt, daß jeweils die Zapfen der Bauelemente einer Reihe in die Durchbrüche einer benachbarten Reihe einfassen, wobei die Bezeichnung obere bzw. untere Horizontalebene nur der Einfachheit halber gewählt wurde, während die Bauelemente selbstverständlich so angeordnet werden können, daß auch die Zapfen nach oben ragen. Die Anordnung der Zapfen an der Unterseite wird allerdings bevorzugt, damit das Bauwerk eine glatt abschließende Oberseite aufweist.

Ein wesentlicher Vorteil des erfindungsgemäßen Bauelements liegt in der Einfachheit des Verfahrens zur Herstellung dieses Bauelements. Das erfindungsgemäße Bauelement kann nämlich in maschineller Massenproduktion problemlos hergestellt werden. Zur Herstellung ist lediglich eine einzige Form notwendig, die beim Herstellungsverfahren auf einer simplen Palette, beispielsweise einer Holzpalette abgesetzt wird. Nach Herstellen des Bauelements und einem ersten Befestigungsvorgang kann die Form abgezogen und für die Herstellung eines weiteren Bauelements verwendet werden. Der Baustein wird derart hergestellt, daß er mit seiner ebenen Oberseite auf der Palette aufliegt, während seine Unterseite mit den Nocken während des Herstellungsprozesses nach oben ragt. Das erfindungsgemäße Bauelement wird nur in einer Richtung, nämlich nach oben hin entschalt, wodurch der Vorteil der Herstellung des Bauelements mittels vollautomatischer maschineller Massenfertigung gegeben ist.

Mit der Möglichkeit einer wirtschaftlichen Herstellung in modernen, vollautomatischen Fertigungsmaschinen werden Bauelemente mit einer Versatzmöglichkeit übereinanderangeordneter Steine in zwei Dimensionen zur Bildung von Böschungen, cc Hügeln od. dgl. geschaffen. Sonstige bekannte Hohlblock-Bauelemente weisen keinen konstanten Querschnitt über ihrer Höhe und/oder darüberhinaus Unterschneidungen auf, so daß nur ein manuelles oder bestenfalls halbmaschinelles Arbeiten möglich ist, wobei die bekannten Bauelemente ebenfalls nur als Wände übereinandersetzbar sind und keine vielfältigen Kombinationsmöglichkeiten erlauben.

Die erfindungsgemäße Vorsehung und Anordnung von Anschlagzapfen hat zur Folge, daß zwischen diesen gleichsam parallel bzw. senkrecht zu den Begrenzungen des Bauelements verlaufende Einschnitte bestehen, in die die Wandungen der Durchbrüche eines darunter angeordneten Bauelements eingreifen können, so daß umgekehrt einer oder mehrere der Anschlagzapfen in dem Durchbruch festgelegt sind, während die übrigen Anschlagzapfen des betreffenden Zapfensatzes, also die restlichen Zapfen auf einer Querwand, außerhalb des Durchbruchs liegen. Das Ergebnis ist eine Versetzung der Bauelemente in Längs- bzw. Querrichtung wobei eine gute formschlüssige Verbindung gegeben ist. Damit ein ausgedehnter, fortlaufender Verbund entsteht, weisen die Bauelemente vorteilhafterweise jeweils mehrere Durchbrüche und Anschlagsätze auf. Entsprechend deren Ausbildung und gegenseitigen Abständen besteht die Möglichkeit, die Bauelemente mit mehr oder minder breiten Durchlässen auf Lücke zu setzen. Ferner schafft die Möglichkeit, die Bauelemente gegeneinander auch seitlich versetzt anzuordnen, die Möglichkeit der Anpassung an unterschiedliche Hangneigungen, wobei durch den Formschluß zwischen benachbarten Bauelementen stets eine hohe statische Stabilität gewährleistet ist.

Es empfiehlt sich, die Längs- und Querwände parallelflächig begrenzt und mit untereinander gleicher Breite auszuführen. Dabei entspricht die Breite der Anschlagszapfen vorzugsweise der Breite der Wände. Die Anschlagszapfen selbst können weitgehend beliebig ausgeführt werden, wobei sich eine Ausführung mit kreisrundem oder mit quadratischem Querschnitt besonders bewährt hat. Es empfieht sich, die Zapfen sich zu ihrem freien Ende konisch bzw. pyramidenförmig verjüngen zu lassen. Das erleichtert zunächst das Entformen ohne Abplatzungen, außerdem lassen die Bauelemente sich dadurch in besonders einfacher Weise zum Verbund zusammenfügen.

In jedem Fall sitzen die Zapfen mit mehr oder minder großem Abstand von den Längswänden auf den Querwänden, und zwar vorzugsweise in zur Längsausdehnung des Bauelements parallelen Reihen. Dabei entsteht die unter Umständen vorteilhafte Möglichkeit, die auf je einer gemeinsamen Querwand angeordneten Anschlagzapfen, mit anderen Worten also die Zapfenreihen in unterschiedlichen Abständen von der jeweils nächsten Längswand anzuordnen, womit ein in Aufsicht unsymmetrischer Aufbau des Bauelements resultiert ; es ist aber zu beachten, daß zumindest bei einer Zapfenreihe eine symmetrische Anordnung der Zapfen zur vertikalen Symmetrieebene der entsprechenden Wand vorliegt und diese Zapfen einen ausreichenden Abstand haben. Damit ergibt sich die Möglichkeit, je nach Anordnung der Bauelemente unter Anlage an den Zapfen unterschiedlichen seitlichen Versatz zu verwirklichen.

Damit bei der Herstellung eines Verbundes aus den erfindungsgemäßen Bauelementen optimale Möglichkeiten gegebens sind, kommt es auf die Abmessungen von Durchbrüchen und Wänden an. Zunächst empfiehlt es sich, daß die in Längsrichtung des Bauelements gemessene lichte Weite der Durchbrüche mindestens dem Doppelten der Wandstärke der Querwände entspricht. Dabei wird davon ausgegangen, daß die Stärke der Zapfen im wesentlichen der Wandstärke der jeweiligen Wand entspricht, anderenfalls die lichte Weite der Durchbrüche auch entsprechend geringer sein kann. Dies gilt entsprechend auch für die folgenden Bemessungsempfehlungen. In jedem Fall wird mit dieser Ausbildung erreicht, daß in Längsrichtung auch einllückenloser Verbund errichtet werden kann.

Die in Querrichtung des Bauelements gemessene lichte Weite der Durchbrüche ist bei einer zu bevorzugenden Ausführungsform mindestens um das Doppelte der Wandstärke der Querwändegrößer als die in Längsrichtung gemessene lichte Weite der Durchbrüche. Damit wird die wichtige Möglichkeit geschaffen, die Bauelemente auch in zueinander senkrechter Richtung aufeinander zu fügen.

Eine besonders vorteilhafte Ausführungsform der Erfindung ist gekennzeichnet durch mindestens drei Durchbrüche, nämlich zwei seitliche Durchbrüche und mindestens eine zwischen den seitlichen Durchbrüchen angeordneten mittleren Durchbruch. Dabei ist die in Längsrichtung des Bauelements gemessene lichte Weite des mittleren Durchbruchs mindestens, vorzugsweise sogar mehr oder minder genau um das Doppelte der Wandstärke der Querwände größer als die in Längsrichtung gemessene lichte Weite der seitlichen Durchbrüche. In dem zu bevorzugenden Fall, in dem dieses Bemessungsverhältnis mehr oder minder genau eingehalten ist, resultiert also ein Aufbau, bei dem - jeweils in Längsrichtung gemessen - die lichte Weite des mittleren Durchbruchs der über die Wände gemessenen Weite der seitlichen Durchbrüche entspricht. Beispielsweise bei dem zu bevorzugenden Dreidurchbruchelement entspricht der lichten Weite des mittleren Durchbruchs damit im wesentlichen einem Drittel der Gesamtlänge des Bauelements. Allgemein, insbesondere aber bei der zuletzt erläuterten Ausführungsform empfiehlt sich für den Grundriß des ganzen Bauelements ein Längs-zu-Breite-Verhältnis von 2 : 1. Nachfolgend ist die Erfindung anhand einer lediglich Ausführungsbeispiele darstellenden Zeichnung näher erläutert. Es zeigen
Figur 1 ein Hohlblock-Bauelement in Aufsicht,
Figur 2 das in Figur 1 dargestellte Hohlblock-Bauelement im Schnitt 11-11,
Figur 3 ein als Eckelement vorgesehenes Hohlblock-Bauelement,
Figuren 4, 5 und 6 verschiedene aus den Hohlblock-Bauelementen errichtete Verbünde.

Die Figur 1 zeigt eine Aufsicht auf ein Hohlblock-Bauelement, und zwar auf die Unterseite. Darauf kommt es jedoch nicht an, denn die erfindungsgemäßen Bauelemente lassen sich ohne weiteres auch in hinsichtlich oben und unten umgekehrter Anordnung einsetzen.

Das dargestellte, aus Beton hergestellte Bauelement besteht im wesentlichen aus einem Bauelementkörper 1, an dessen Unterseite vorstehende Anschlagszapfen 2 angeformt sind, die in der Figur 1 durch Schraffur hervorgehoben sind. Der Bauelementkörper 1 weist einen rechteckigen Grundriß auf und ist aus zwei Längswänden 3 aufgebaut, die durch dazu senkrechte, äußere und innere Querwände 4 verbunden sind. Diese Wände umschließen das Bauelement durchsetzende, an Ober- und Unterseite offene Durchbrüche, und zwar je eines äußeren seitlichen Durchbruchs 6 und einen zwischen diesen liegenden Durchbruch 7. Es soll daher als Dreidurchbruchelement bezeichnet werden. Die Durchbrüche 6, 7 bilden damit Ausnehmungen, in welche die Anschlagzapfen 2 eines darunter angeordneten gleichartigen Bauelements einfassen können.

Wie die Figuren deutlich machen, ist jedem der Durchbrüche 6, 7 ein Zapfensatz von insgesamt vier Anschlagzapfen 2 zugeordnet. Die Anschlagzapfen 2 sind auf den die Durchbrüche 6, 7 begrenzenden Querwänden 4, 5 angeordnet. Die (nachfolgend n och im einzelnen behandelten) Abstände zwischen benachbarten Anschlagszapfen 2 sind jedenfalls so bemessen, daß sie mindestens der Wandstärke der Wände 3, 4, 5 entsprechen.

Bei dem in den Figuren 1, 2 dargestellten Ausführungsbeispiel weisen die Anschlagszapfen 2 einen quadratischen Grundriß auf, wobei die Dicke der Anschlagzapfen 2 der Wandstärke der Querwände 4, 5 im Bereich der Anschlagzapfen 2 entspricht. In den Figuren ist nicht zu erkennen, daß die Anschlagzapfen 2 sich zu ihrem freien Ende leicht pyramidenförmig verjüngen, so daß sie bei der Herstellung leicht und ohne Abplatzungen ausgeschalt werden können. Im Bereich zwischen den Anschlagzapfen 2 weisen die Wände 3, 4, 5 Aussparungen 8 auf, die eine Verjüngung der Wände zur Gewichtsersparnis bewirken.

Die Figur 1 läßt erkennen, daß die Anschlagzapfen 2 jeweils an den Ecken eines Rechtecks angeordnet sind, dessen Seiten parallel zu den Querschnittsbegrenzungen des Bauelementkörpers 1 verlaufen. Dabei sind die Anschlagzapfen 2 erkennbar in zur Längsausdehnung des Bauelements parallelen Nockenreihen angeordnet, die im dargestellten Ausführungsbeispiel jeweils gleiche Abstände von der jeweils benachbarten Längswand 3 aufweisen. In den Figuren ist nicht die Möglichkeit dargestellt, daß diese Abstände von den jeweils benachbarten Längswänden 3 auch unterschiedlich sein können.

Um bei der Errichtung von Verbünden mit den dargestellten Bauelementen optimale Ergebnisse zu erreichen, empfiehlt sich die Einhaltung bestimmter Bemessungsregeln, die nachfolgend erläutert werden. Zunächst weisen Längs- und Querwände 3, 4, 5 die parallelflächig begrenzt sind, unter einander gleiche Breite dauf. Dies gilt selbstverständlich nur mit der Ausnahme der erläuterten Aussparungen 8, also in der Umgebung der Anschlagzapfen 2. Das Längs-zu-Breit-Verhältnis des Bauelementquerschnitts beträgt 2:1. Die in Längsrichtung des Bauelements gemessene lichte Weite a der seitlichen Durchbrüche 6 ist annähernd gleich dem Doppelten der Stärke d der Wände 3, 4, 5 während die in Längsrichtung gemessene lichte Weite c der mittleren Kammer um das Doppelte der Stärke d der Wände 3, 4, 5 größer ist als die lichte Weite a der seitlichen Durchbrüche 6. Damit entspricht die lichte Weite c des mittleren Durchbruchs im wesentlichen einem Drittel der Gesamtlänge des Bauelements. Die in Querrichtung des Bauelements gemessene lichte Weite b der Durchbrüche 6, 7 ist übereinstimmend um das Doppelte der Wandstärke d der Wände 3, 4, 5 größer als die in Längsrichtung gemessene lichte Weite a der seitlichen Durchbrüche 6. Der Abstand der Anschlagzapfen 2 auf einer Wand 4, 5 beträgt hier etwa das Doppelte der Wandstärke e der Wand 3.

Das vorstehend anhand der Figuren 1 und 2 erläuterte Dreikammerelement ist für den Einsatz in ausgedehnten flächigen Bereichen eines Verbundes vorgesehen. Die Figur 3 zeigt eine andere . Ausführungsform, die speziell als Eckelement eingesetzt wird und die Möglichkeit bietet, Ecken mit bündigen Außenflächen auszuführen. Das in Figur 3 dargestellte Eckelement 9 ist als Einkammerelement mit zwei parallelen Längswänden 3 und zwei dazu senkrechten Querwänden 4 ausgebildet. Auf einer der Querwände 4 sind die Zapfen in den Figuren 1, 2 entsprechenderweise angeordnet. Dagegen sind auf der anderen, die Außenseite einer Ecke bildenden Querwand 10, die gegenüber der anderen Querwand doppelte Breite aufweist, die Zapfen 2 so angeordnet, daß sie gegenüber der freien Außenseite dieser Querwand 10 einen Abstand von einer Wandstärke b aufweisen. Außerdem sind die Zapfen 2 hier so angeordnet, daß gegenüber den Außenseiten der angrenzenden Längswände 3 jeweils ein Abstand entsprechend dem Doppelten einer Wandstärke b besteht. Die Querschnittsbreite des Eckelements 9 entspricht der Breite des Dreikammerelements gemäß Figuren 1, 2, während die Länge des Eckelements nur der Hälfte der Länge des Dreikammerelements entspricht. Im übrigen läßt die Figur 3 erkennen, daß die Zapfen 2 auch mit kreisförmigem Querschnitt ausgeführt werden können, wobei deren Durchmesser der Wandstärke d entspricht.

Die Figuren 4, 5 und 6 zeigen verschiedene Möglichkeiten für die Errichtung von Verbünden mit den beschriebenen Bauelementen. Dabei sind jeweils zwei Bauelementlagen dargestellt, von denen die untere ausgezogen und die obere gestrichelt wiedergegeben ist.

Die Figur 4 zeigt einen geschlossenen, lückenlosen Verbund. Die obere Lage ist gegenüber der unteren versetzt angeordnet, so daß der entstehende Verbund entsprechend der Neigung beispielsweise einer zu befestigenden Böschung gegenüber der Vertikalen geneigt ist. Ein Bauelement 11 der oberen Lage ist gegenüber den übrigen Bauelementen senkrecht angeordnet und dient zur Verankerung gegenüber der (nicht dargestellten) Böschung. Man erkennt ohne weitere Erläuterung, wie die Anschlagszapfen 2 jeweils in die Durchbrüche 6, 7 einfassen und dabei die Wände 4, 3 bzw. 5 formschlüssig einschließen.

Die Figur 5 zeigt entsprechend einen ebenen Verbund, bei dem die Bauelemente auf Lücke gesetzt sind.

In Figur 6 ist die Ausführung einer Ecke dargestellt. Man erkennt, wie aufgrund der besonderen Ausbildung der Eckelemente 9 die Außenflächen der Bauelemente miteinander bündig liegen.

## Patentansprüche

1. Hohlblock-Bauelement, insbesondere zur Böschungsbefestigung, mit mindestens eine als Durchbruch ausgebildete Ausnehmung umgebenden Längs- und Querwänden mit über deren Höhe konstantem Horizontalquerschnitt, so daß die Längs- und Querwände unterschneidungsfrei und vollwandig zwischen zwei Horizontalebenen verlaufen, dadurch gekennzeichnet, daß an der unteren Horizontalebene Anschlagzapfen (2) vorstehen, die im wesentlichen innerhalb des zwischen den Längswänden (3) befindlichen Horizontalschnittbereichs der Querwände (4, 5) angeordnet sind, wobei an mindestens einer Querwand (4, 5) mindestens zwei Zapfen (2) angeordnet sind, deren Zentren grundsätzlich auf der vertikalen Symmetrieebene dieser Querwand (4, 5) liegen, wobei der lichte Abstand dieser Zapfen mindestens gleich der Längswandstärke (e) ist.

2. Bauelement nach Anspruch 1, dadurch gekennzeichnet, daß an mindestens zwei, einem gemeinsamen Durchbruch (6, 7) benachbarten Querwänden (4, 5) Zapfen (2) angeordnet sind.

3. Bauelement nach Anspruch 1 oder 2, dadurch gekennzeichnet, daß die Zapfen (2) an den Ecken eines mit zu den Begrenzungen des Bauelements (1) parallelen Seiten angeordneten Rechtecks liegen.

4. Bauelement nach Anspruch 3, dadurch gekennzeichnet, daß Längs- und Querwände (3, 4, 5) gleiche Wandstärke (d) aufweisen.

5. Bauelement nach einem der vorangehenden Ansprüche, dadurch gekennzeichnet, daß die Dicke der Zapfen (2) der Wandstärke (d) der entsprechenden Querwand (4, 5) entspricht.

6. Bauelement nach einem der vorangehenden Ansprüche, dadurch gekennzeichnet, daß die Zapfen (2) kreisförmigen Querschnitt aufweisen.

7. Bauelement nach einem der Ansprüche 1 bis 5, dadurch gekennzeichnet, daß die Zapfen (2) quadratischen Querschnitt aufweisen.

8. Bauelement nach einem der vorangehenden Ansprüche, dadurch gekennzeichnet, daß die Zapfen (2) sich zu ihrem freien Ende hin konisch bzw. pyramidenförmig verjüngen.

9. Bauelement nach einem der vorangehenden Ansprüche, dadurch gekennzeichnet, daß die Zapfen (2) in zu Längswänden (3) des Bauelements (1) parallelen Reihen angeordnet sind, wobei die Reihen unterschiedliche Abstände zu der jeweils nächstbenachbarten Längswand (3) aufweisen.

10. Bauelement nach einem der vorangehenden Ansprüche, dadurch gekennzeichnet, daß die in Längsrichtung des Bauelements (1) gemessene lichte Weite (a, c) der Durchbrüche (6, 7) mindestens dem Doppelten der Wandstärke (d) der Querwände (4, 5) entspricht.

11. Bauelement nach einem der vorangehenden Ansprüche, dadurch gekennzeichnet, daß die in Querrichtung des Bauelements (1) gemessene lichte Weite (b) der Durchbrüche (6, 7) mindestens um des Doppelte der Wandstärke (d) der Querwände (4, 5) größer ist als die in Längsrichtung gemessene lichte Weite (a) der Durchbrüche.

12. Bauelement nach einem der vorangehenden Ansprüche, gekennzeichnet durch mindestens drei Durchbrüche, nämlich zwei seitliche Durchbrüche (6) und mindestens ein zwischen den seitlichen Durchbrüchen (6) angeordneter mittlerer Durchbruch (7), wobei die in Längsrichtung des Bauelements gemessene lichte Weite (c) des mittleren Durchbruchs (7) mindestens um das Doppelte der Wandstärke (d) der Querwände (4, 5) größer ist als die in Längsrichtung gemessene lichte Weite (a) der seitlichen Durchbrüche (6).

## Claims

1. Hollow construction block element, particularly for slope stabilization, with longitudinal and transverse walls surrounding at least one recess constructed as a through-hole, said walls having a constant horizontal cross-section over their height, so that the longitudinal and transverse walls pass in undercut-free and massive manner between two horizontal planes, characterized in that blocking bosses (2) project at the lower horizontal plane and are substantially arranged within the horizontal cross-section areas of the transverse walls (4, 5) located between the longitudinal walls (3), at least two bosses (2) being arranged on at least one transverse wall (4, 5) and their centres are essentially located on the vertical plane of symmetry of this transverse wall (4, 5), the inside width of said bosses being at least equal to the longitudinal wall thickness.

2. Element according to claim 1, characterized in that bosses (2) are arranged at least two adjacent two transverse walls (4, 5) forming a joint through-hole (6, 7).

3. Element according to claim 1 or 2, characterized in that the bosses (2) are located at the corners of a rectangle arranged with sides parallel to the periphery of element (1).

4. Element according to claim 3,characterized in that the longitudinal and transverse walls (3, 4, 5) have the same wall thickness (d).

5. Element according to one of the preceding claims, characterized in that the thickness of bosses (2) corresponds to the thickness (d) of the corresponding transverse wall (4, 5).

6. Element according to one of the preceding claims, characterized in that the bosses (2) have a circular cross-section.

7. Element according to one of the claims 1 to 5, characterized in that the bosses (2) have a square cross-section.

8. Element according to one of the preceding claims, characterized in that the bosses (2) are chamfered conically or pyramidally towards the free end thereof.

9. Element according to one of the preceding claims, characterized in that the bosses (2) are arranged in rows parallel to the longitudinal walls (3) of element (1), the rows having different spacings with respect to the in each case closest longitudinal wall (3).

10. Element according to one of the preceding claims, characterized in that the inside width (a, c) of through-hole (6, 7) measured in the longitudinal direction of element (1) corresponds to at least double the thickness (d) of transverse walls (4, 5).

11. Element according to one of the preceding claims, characterized in that the inside width (b) of throughhole (6, 7) measured in the transverse direction of element (1) is greater than the inside width (a) of the through-holes measured in the longitudinal direction by at least double the thickness (d) of transverse walls (4, 5).

12. Element according to one of the preceding claims, characterized by at least three through-holes, namely two lateral through-holes (6) and at least one central through-hole (7) arranged between the two lateral through-holes (6), the inside width (c) of the central through-hole (7) measured in the longitudinal direction of the element is greater than the inside width (a) of the lateral through-holes (6) measured in the longitudinal direction by at least double the thickness (d) of transverse walls (4, 5).

## Revendications

1. Elément de construction sous forme de bloc creux, destiné à la consolidation de talus et muni de parois longitudinales et de parois transversales ou cloisons délimitant au moins un évidement en forme d'ajour, à section horizontale constante sur toute leur hauteur, de manière que ces parois longitudinales et ces parois transversales ou cloisons, qui sont dépourvues de décrochements et de solutions de continuité, s'étendent entre deux plans horizontaux, caractérisé en ce que la face horizontale inférieure est munie de saillies (2) faisant office de butées, disposées principalement à l'intérieur de la section horizontale desdites parois transversales ou cloisons (4, 5) située entre lesdites parois longitudinales (3), et en ce qu'au moins une de ces parois transversales (4, 5) est munie d'au moins deux saillies (2), dont les centres se trouvent en principe dans la surface de symétrie verticale de cette paroi transversale (4, 5), l'intervalle libre entre ces saillies étant au moins égal à l'épaisseur (e) desdites parois longitudinales.

2. Elément de construction selon la revendication 1, caractérisé en ce qu'au moins deux parois transversales ou cloisons (4, 5) adjacentes à un évidement commun (6, 7) sont munies de saillies (2).

3. Elément de construction selon la revendication 1 ou 2, caractérisé en ce que lesdites saillies (2) sont situées aux sommets d'un rectangle dont les côtés sont parallèles aux parois limites de l'élément de construction concerné (1).

4. Elément de construction selon la revendication 3, caractérisé en ce que lesdites parois longitudinales et transversales (3, 4, 5) sont toutes de même épaisseur.

5. Elément de construction selon l'une ou l'autre des revendications précédentes, caractérisé en ce que l'épaisseur desdites saillies (2) est égale à l'épaisseur (d) de la paroi transversale ou cloison (4, 5) correspondante.

6. Elément de construction selon l'une ou . l'autre des revendications précédentes, caractérisé en ce que lesdites saillies (2) ont une section transversale de forme circulaire.

7. Elément de construction selon l'une ou l'autre des revendications 1 à 5, caractérisé en ce que lesdites saillies (2) ont une section de forme carrée.

8. Elément de construction selon l'une ou l'autre des revendications précédentes, caractérisé en ce que lesdites saillies (2) s'amenuisent de bas en haut jusqu'à leur extrémité libre à la manière d'un corps conique ou pyramidal. . 9. Elément de construction selon l'une ou l'autre des revendications précédentes, caractérisé en ce que lesdites saillies (2) sont disposées en rangées parallèles aux parois longitudinales (3) de l'élément de construction concerné (1) et situées à des distances différentes de la paroi longitudinale (3) la plus rapprochée à laquelle elles sont parallèles.

10. Elément de construction selon l'une ou l'autre des revendications précédentes, caractérisé en ce que la largeur intérieure (a, c) desdits évidements (6, 7), mesurée dans la direction longitudinale de l'élément de construction (1), est au moins égale au double de l'épaisseur (d) desdites parois transversales (4, 5).

11. Elément de construction selon l'une ou l'autre des revendications précédentes, caractérisé en ce que la largeur intérieure (b) desdits évidements (6, 7), mesurée dans la direction transversale de l'élément de construction (1), est supérieure à la largeur intérieure (a) des évidements, mesurée dans la direction longitudinale, d'au moins le double de l'épaisseur (d) desdites parois transversales ou cloisons (4, 5).

12. Elément de construction selon l'une ou l'autre des revendications précédentes, caractérisé par la présence d'au moins trois évidements, dont deux évidements sont des évidements latéraux (6) et au moins un évidement est un évidement intermédiaire (7) entre ces évidements latéraux (6), la largeur intérieure (c) de l'évidement intermédiaire (7), mesurée dans la direction longitudinale de l'élément de construction (1), étant supérieure à la largeur intérieure (a) desdits évidements latéraux (6), mesurée dans la direction longitudinale, d'au moins le double de l'épaisseur (d) des parois transversales ou cloisons (4, 5).
